# FASCICULE DE BREVET EUROPEEN

(11) **EP 2 084 694 B1**
(45) Date de publication et mention de la délivrance du brevet: **05.01.2011**
(21) Numéro de dépôt: 07819396.8
(22) Date de dépôt: 29.10.2007
(51) Int. Cl.: G09F 3/20

(54) **DISPOSITIF POUR LA PRESENTATION D'UNE SIGNALETIQUE, TELLE QUE NOTAMMENT UN FEUILLET PUBLICITAIRE, SUR UNE ETAGERE D'UNE SURFACE DE VENTE**
EINRICHTUNG ZUM ZEIGEN EINES SCHILDES, INSBESONDERE EINES WERBEBLATTS AUF DEM REGAL EINES VERKAUFSBEREICHS
DEVICE FOR PRESENTING A SIGN, PARTICULARLY A COMMERCIAL LEAFLET, ON THE SHELF OF A SALES AREA

(30) Priorité: 02.11.2006 FR 0609593
(43) Date de publication de la demande: 05.08.2009
(73) Titulaire: Joalpe Industria de Expositores, S.A., 6200 Tortosendo (PT)
(72) Inventeur: ALVES, Manuel, 6200 Tortosendo (PT); DINIS, Pedro, 6200-785 Tortosendo (PT); CASEIRO, Rosa, 6200 TORTOSENDO (PT)
(74) Mandataire: Duthoit, Michel Georges André
(86) Numéro de dépôt international: PCT/EP2007/009353
(87) Numéro de publication internationale: WO 2008/052721

(56) Documents cités:
- EP-A- 1 560 189
- WO-A-03/039302

## Description

L'invention concerne un dispositif pour la présentation d'une signalétique, telle que notamment un feuillet publicitaire ou similaire, sur une étagère d'une surface de vente.

Afin d'attirer l'attention des consommateurs sur des articles, il est connu de disposer une signalétique faisant saillie à angle droit, verticalement à l'avant de l'étagère.

De telles signalétiques permettent notamment de mettre en évidence réductions et autres opérations promotionnelles sur certains produits en facilitant le repérage de ces derniers sur l'étagère.

De manière connue, et comme décrit dans EP-A1-1560189, la signalétique est portée par un dispositif de présentation, généralement formé par une aile plastique de support, surnommée « aile de requin », présentant sur sa partie basse une partie de montage pour la fixation du dispositif sur la partie proximale de l'étagère.

Ce dispositif permet de maintenir la signalétique, généralement par l'intermédiaire d'un ensemble de languettes et d'ergots coopérant avec des orifices correspondants de la signalétique.

L'extrémité inférieure de l'aile de support du dispositif de présentation présente, en outre, un pied de montage pour la fixation du dispositif de support à l'étagère.

Le but de la présente invention est de proposer un dispositif de présentation dont le pied de montage peut être fixé sur une étagère perforée dont le chant avant forme un rail en C, ladite étagère présentant des orifices inférieurs au niveau de l'extrémité basse du rail, permettant au dispositif d'être fermement fixé à l'étagère sans empiéter sur la surface de support utile de cette dernière.

Un autre but de l'invention est de proposer un dispositif pour la présentation d'une signalétique notamment monobloc et à moindre coût.

D'autres buts et avantages de l'invention apparaîtront au cours de la description qui va suivre qui n'est donnée qu'à titre indicatif et qui n'a pas pour but de la limiter.

L'invention concerne un dispositif pour la présentation d'une signalétique, telle que notamment un feuillet publicitaire ou similaire, sur une étagère d'une surface de vente, le dispositif étant prévu pour présenter la signalétique verticalement, cette dernière faisant notamment saillie extérieurement et à angle droit de l'avant de l'étagère, ledit dispositif présentant au moins une aile de support comportant à son extrémité inférieure, des moyens de montage pour la fixation du dispositif à ladite étagère, notamment métallique, ladite aile de support présentant des moyens pour maintenir la signalétique, notamment par l'un de ses bords.

Selon l'invention, lesdits moyens de montage sont prévus pour coopérer avec une étagère perforée dont le chant avant forme un rail en C, ladite étagère présentant en outre des orifices inférieurs au niveau de l'extrémité basse dudit rail en C, et en ce que lesdits moyens de montage prennent la forme d'un cavalier de fixation au rail présentant deux extrémités terminales aptes à coopérer avec les bords dudit rail en C, lesdits moyens de montage présentant, en outre, un doigt de verrouillage faisant saillie du cavalier par l'intermédiaire d'une liaison élastique assujettie audit cavalier à proximité de son extrémité terminale inférieure, ledit doigt de verrouillage étant destiné à engager avec l'un des orifices inférieurs correspondants de l'étagère.

L'invention sera mieux comprise à la lecture de la description suivante accompagnée des dessins en annexe parmi lesquels :
- la figure 1 est une vue de côté d'un dispositif pour la présentation d'une signalétique conforme à l'invention selon un mode de réalisation,
- la figure 2 est une vue de côté du dispositif tel qu'illustré à la figure 1 pivotant autour du bord supérieur du rail de l'étagère,
- la figure 3 est une vue de détail en perspective du chant avant de l'étagère et des moyens de montage du dispositif tel qu'illustré à la figure 1, désaccouplés,
- la figure 4 est une vue en perspective des moyens de montage du dispositif tel qu'illustré à la figure 1 en prise avec le chant avant de l'étagère.

L'invention concerne un dispositif 1 pour la présentation d'une signalétique 2, telle que notamment un feuillet publicitaire ou similaire, sur une étagère 3 d'une surface de vente.

Le dispositif 1 est prévu pour présenter la signalétique verticalement, cette dernière faisant notamment saillie extérieurement et à angle droit de l'avant de l'étagère 3.

Le dispositif présente au moins une aile de support 4 comportant à son extrémité inférieure des moyens de montage 5 pour la fixation du dispositif à ladite étagère, notamment métallique.

L'aile de support 4 présente des moyens 6 pour maintenir la signalétique, notamment par l'un de ses bords.

Selon l'invention, les moyens de montage 5 sont prévus pour coopérer avec une étagère perforée dont le chant avant forme un rail 7 en C. Ladite étagère présente, en outre, des orifices inférieurs 30 au niveau de l'extrémité basse dudit rail en C. Cette étagère est notamment réalisée à partir d'une feuille métallique après des opérations de découpe et de formage/pliage.

Les moyens de montage prennent la forme d'un cavalier de fixation 8 au rail présentant deux extrémités terminales 9, 10 aptes à coopérer avec les bords 11, 12 dudit rail en C. Lesdits moyens de montage 5 présentent, en outre, un doigt de verrouillage 13 faisant saillie du cavalier 8 par l'intermédiaire d'une liaison élastique 20 assujettie audit cavalier 8 à proximité de son extrémité terminale inférieure 10, ledit doigt de verrouillage 13 étant destiné à engager avec l'un des orifices inférieurs 30, notamment rectangulaires, correspondant de l'étagère.

Tel qu'illustré, le cavalier de fixation peut prendre la forme d'un profilé en Ω, les extrémités terminales 9, 10 coopérant avec les bords, notamment recourbés du rail en C. Tel qu'illustré aux figures 3 et 4, le doigt de verrouillage 13 peut être destiné à engager par crochet avec l'arête avant 31 de l'un des orifices inférieurs 30.

Un élément déclencheur 14 peut être prévu. Cet élément déclencheur fait saillie vers le bas du doigt de verrouillage 13 et coopère avec ladite liaison élastique pour permettre l'engagement ou le dégagement du doigt de verrouillage 13 lors d'une action manuelle sur ledit déclencheur 14.

Avantageusement, telle qu'illustrée à la figure 2, la mise en place du dispositif s'effectue par un mouvement de pivotement du cavalier autour du bord supérieur du rail en C, notamment combiné avec une action manuelle sur le déclencheur 14 pour la mise en place du doigt de verrouillage 13 dans l'un des orifices 30. A cet effet, l'extrémité terminale supérieure 9 du cavalier de fixation 7 peut être sensiblement recourbée constituant ainsi une articulation fictive avec le bord supérieur 11 dudit rail en C.

Les moyens 6 pour maintenir la signalétique pourront être constitués, notamment par un ensemble de languettes 16 s'étendant parallèlement au plan de l'aile de support 4 pour définir au moins un espace d'insertion de la signalétique. Ledit au moins un espace d'insertion est traversé par des ergots 17 du dispositif apte à engager avec des orifices correspondants de la signalétique.

Avantageusement, mais non nécessairement, le dispositif peut être réalisé en matière plastique, monobloc. L'invention concerne également un procédé de fabrication d'une telle signalétique dans lequel le dispositif est réalisé en matière plastique par les techniques de moulage par injection.

Naturellement, d'autres modes de mise en oeuvre, à la portée de l'homme de l'art, auraient pu être envisagés sans pour autant sortir du cadre de l'invention définie par les revendications ci-après.

## Revendications

1. Dispositif (1) pour la présentation d'une signalétique (2), telle que notamment un feuillet publicitaire, ou similaire, sur une étagère (3) d'une surface de vente, ledit dispositif (1) étant prévu pour-présenter la signalétique verticalement, cette dernière faisant notamment saillie extérieurement et à angle droit de l'avant de l'étagère (3), ledit dispositif (1) présentant au moins une aile de support (4) comportant à son extrémité inférieure, des moyens de montage (5) pour la fixation du dispositif à ladite étagère, notamment métallique, ladite aile de support (4) présentant des moyens (6) pour maintenir la signalétique, notamment par l'un de ses bords, **caractérisé en ce que** lesdits moyens de montage (5) sont prévus pour coopérer avec une étagère perforée dont le chant avant forme un rail (7) en C, ladite étagère présentant en outre des orifices inférieurs (30) au niveau de l'extrémité basse dudit rail en C, et **en ce que** lesdits moyens de montage prennent la forme d'un cavalier de fixation (8) au rail présentant deux extrémités terminales (9, 10) aptes à coopérer avec les bords (11, 12) dudit rail en C, lesdits moyens de montage (5) présentant, en outre, un doigt de verrouillage (13) faisant saillie du cavalier (8) par l'intermédiaire d'une liaison élastique (20), ladite liaison élastique étant assujettie audit cavalier à proximité de son extrémité terminale inférieure (10), ledit doigt de verrouillage (13) étant destiné à engager avec l'un des orifices inférieurs (30) correspondant de l'étagère.

2. Dispositif selon la revendication 1, dans lequel le doigt de verrouillage est destiné à engager par crochet avec l'arête avant (31) de l'un des orifices inférieurs (30).

3. Dispositif selon la revendication 1 ou 2, dans lequel le cavalier de fixation (7) prend la forme d'un profilé en Ω.

4. Dispositif selon l'une des revendications 1 à 3, dans lequel un élément déclencheur (14) fait saillie vers le bas du doigt de verrouillage (13), et coopère avec la liaison élastique pour permettre l'engagement ou le désengagement du doigt de verrouillage (13) lors d'une action manuelle sur celui-ci.

5. Dispositif selon l'une des revendications 1 à 4, dans lequel l'extrémité terminale supérieure (9) du cavalier de fixation (7) est sensiblement recourbée constituant ainsi une articulation fictive avec le bord supérieur (11) du rail en C afin de permettre la mise en place des moyens de montage (5) par un mouvement de pivotement.

6. Dispositif selon l'une des revendications 1 à 5 dans lequel les moyens (6) pour maintenir la signalétique sont constitués par un ensemble de languettes (16) s'étendant parallèlement au plan de l'aile de support (4) pour définir au moins un espace d'insertion de la signalétique, ledit au moins un espace d'insertion étant traversé par des ergots (17) du dispositif, lesdits ergots étant aptes à engager avec des orifices correspondants de la signalétique.

7. Dispositif selon l'une des revendications 1 à 6, dans lequel le dispositif est en matière plastique, monobloc.

8. Procédé de fabrication d'un dispositif pour la présentation d'une signalétique selon l'une des revendications 1 à 7, dans lequel le dispositif est réalisé en matière plastique par les techniques de moulage par injection.

## Claims

1. A device (1) for displaying a signage (2), such as in particular an advertising sheet, or the like, on shelving (3), said device (1) being designed to display the signage vertically, said signage in particular projecting outwards and at right angles from the front of the shelving (3),said device (1) exhibiting at least one supporting flange (4) including at its lower end, mounting means (5) for fixing the device to said shelving, in particular metallic, said supporting flange (4) exhibiting means (6) for holding the signage, in particular by one of its edges, **characterised in that** said mounting means (5) are designed to co-operate with drilled shelving whose front edge forms a C-shaped rail (7),said shelving having additionally lower orifices (30) at the lower end of said C-shaped rail, and **in that** said mounting means are conformed into a fixing jumper (8) to the rail with two terminal ends (9, 10) capable of co-operating with the edges (11, 12) of said C-shaped rail, said mounting means (5) having, moreover, a locking finger (13) protruding from the jumper (8) via an elastic link (20),said elastic link being secured to said jumper close to its lower terminal end (10),said locking finger (13) being intended for engaging into one of the matching lower orifices (30) of the shelving.

2. A device according to claim 1, wherein the locking finger is intended for hooking into the front edge (31) of one of the lower orifices (30).

3. A device according to claim 1 or 2, wherein the fixing jumper (7) may be conformed into an Ω profile.

4. A device according to one of claims 1 to 3, wherein a release element (14) protrudes towards the bottom of the locking finger (13), and co-operates with the elastic link for engaging into or disengaging from the locking finger (13) in case of manual operation thereon.

5. A device according to one of claims 1 to 4, wherein the upper terminal end (9) of the fixing jumper (7) may be substantially bent thus forming a dummy articulation with the upper edge the upper edge (11) of said C-shaped rail so as to place mounting means (5) by a pivoting movement.

6. A device according to one of claims 1 to 5 wherein the means (6)for holding the signage consist of a set of tabs (16)extending parallel to the plane of the supporting flange (4)to define at least one space for inserting the signage, said at least one insertion space being traversed by toes (17) of the device, said toes being capable of engaging with matching orifices of the signage.

7. A device according to one of claims 1 to 6, wherein the device is of plastic material and single-piece.

8. A method for making a device for displaying a signage according to any of the claims 1 to 7, wherein the device is made of plastic material and obtained by injection-moulding techniques.

## Patentansprüche

1. Vorrichtung (1) zum Anzeigen eines Merkblattes (2), wie nämlich eines Werbungsblattes oder dergleichen, an einem Regal (3) einer Verkaufsoberfläche, wobei die besagte Vorrichtung (1) dazu vorgesehen ist, das Merkblatt (2) senkrecht anzuzeigen, wobei dieses letztere nämlich nach außen und rechtwinklig von der Vorderseite des Regals (3) hervorragt, wobei die besagte Vorrichtung (1) wenigstens einen Tragflügel (4) aufweist, der an seinem unteren Ende Montagemittel (5) zur Befestigung der Vorrichtung an das besagte Regal, nämlich metallische Regal, umfasst, wobei der besagte Tragflügel (5) Mittel umfasst, um das Merkblatt nämlich an einem seiner Ränder zu halten, **dadurch gekennzeichnet, dass** die besagten Montagemittel (6) vorgesehen sind, um mit einem durchbohrten Regal zusammenzuwirken, dessen Vorderkante eine C-förmige Schiene (7) bildet, wobei das besagte Regal außerdem untere Löcher (30) im Bereich des unteren Endes der besagten C-förmigen Schiene umfasst, und **dadurch**, dass die besagten Montagemittel die Form eines Reiters (8) zur Befestigung an die Schiene annehmen, der zwei Abschlussenden (9, 10) aufweist, die geeignet sind, mit den Rändern (11, 12) der besagten C-Schiene zusammenzuwirken, wobei die besagten Montagemittel (5) außerdem einen Vernegelungsfinger (13) aufweisen, der über eine elastische Verbindung (20) aus dem Reiter (8) herausragt, wobei die besagte elastische Verbindung (20) in der Nähe ihres unteren Abschlussendes (10) an dem besagten Reiter befestigt ist, wobei der besagte Verriegelungsfinger (13) dazu bestimmt ist, mit einem entsprechenden der unteren Löcher (30) des Regals im Eingriff zu kommen.

2. Vorrichtung nach Anspruch 1, bei der der Verriegelungsfmger dazu bestimmt ist, mittels eines Hakens mit der Vorderkante (31) eines der unteren Löcher (30) im Eingriff zu kommen.

3. Vorrichtung nach Anspruch 1 oder 2, bei der der Befestigungsreiter (7) die Form eines Ω-förmigen Profils annimmt.

4. Vorrichtung nach einem der Ansprüche 1 bis 3, bei der ein Triggerelement (14) nach unten aus dem Verriegelungsfinger (13) herausragt und mit der elastischen Verbindung zusammenwirkt, um das Hinein- bzw. Hinausführen des Vernegelungsfingers (13) bei einer manuellen Wirkung auf diesem letzteren zu erlauben.

5. Vorrichtung nach einem der Ansprüche 1 bis 4, bei der das obere Abschlussende (9) des Befestigungsreiters (7) im wesentlichen gekrümmt ist, wobei es also mit dem oberen Rand (11) der C-Schiene ein fiktives Gelenk bildet, um das Anbringen der Montagemittel (5) durch eine Schwenkbewegung zu ermöglichen.

6. Vorrichtung nach einem der Ansprüche 1 bis 5, bei der die Mittel zum Halten des Merkblattes aus einem Satz von Zünglein (16) bestehen, die sich parallel zur Ebene des Tragflügels (5) erstrecken, um wenigstens einen Einführungsraum für das Merkblatt zu definieren, wobei der wenigstens eine Einführungsraum von Stiften (17) der Vorrichtung durchsetzt ist, wobei die besagten Stifte geeignet sind, um in entsprechende Löcher des Merkblattes einzugreifen.

7. Vorrichtung nach einem der Ansprüche 1 bis 6, bei die Vorrichtung einstückig aus Kunststoff ist.

8. Verfahren zum Herstellen einer Vorrichtung zum Anzeigen eines Merkblattes nach einem der Ansprüche 1 bis 7, bei welchem die Vorrichtung aus Kunststoff durch Spritzgießtechniken hergestellt ist.
